# EUROPÄISCHE PATENTANMELDUNG

(11) **EP 0 051 302 A1**
(43) Veröffentlichungstag der Anmeldung: **12.05.1982**
(21) Anmeldenummer: 81109383.0
(22) Anmeldetag: 30.10.1981
(51) Int. Cl.: B22C 21/00, B22C 9/00

(54) **Formkasten für das Vakuumformverfahren**

(30) Priorität: 05.11.1980 DE 8029438 U
(71) Anmelder: PASSAVANT-WERKE AG, D-65322 Aarbergen 7 (DE); U. Passavant AG Michelbacher Hütte, D-65326 Aarbergen (DE)
(72) Erfinder: Schneider, Werner, D-6208 Bad Schwalbach (DE)
(74) Vertreter: Glawe, Delfs, Moll & Partner

(57) **Zusammenfassung**

Es wird ein Formkasten (1) für das Vakuumformverfahren beschrieben, der mit Unterdruckleitungen (6) versehen ist. Jede Unterdruckleitung besteht aus einem Quadratrohr, dessen Löcher (7) von Abschnitten eines Drahtgewebes (9) überzogen sind. Zum Schutz und zur Halterung des Drahtgewebes (9) dienen Abschnitte einer Abdeckung (8), die Öffnungen (7') entsprechend den Löchern (7) des Quadratrohres aufweisen. Die Abschnitte des Drahtgewebes (9) und der Abdeckung (8) werden von Schrauben (10) gehalten, die sich quer durch die jeweilige Unterdruckleitung (6) hindurcherstrecken.

## Beschreibung

Die Erfindung betrifft einen Formkasten für das Vakuumformverfahren mit mindestens einer durch den Formkasten verlaufenden Unterdruckleitung, die aus einem gelochten Rohr o.dgl. und einem darüber gezogenen feinmaschigen Drahtgewebe besteht.

Ein derartiger Formkasten ist aus der DE-PS 22 48 968 bekannt. Der Unterdruck dient dazu, den bindemittelfreien Formsand im Formkasten zu verfestigen. Dabei wird das Vakuum von der Unterdruckleitung gleichmäßig im Formsand verteilt, was sich insbesondere bei komplizierten und/oder großflächigen Gußteilen als vorteilhaft erweist.

In der Praxis hat sich gezeigt, daß das feinmaschige Drahtgewebe den beim Gießen auftretenden Temperaturen nicht lange standhält. Dies gilt insbesondere dann, wenn man, was aus gießtechnischen Gründen günstig ist, die Unterdruckleitung möglichst nahe am Gießhohlraum anordnet. Das Drahtgewebe verbrennt und wird für den Formsand durchlässig.

Der Erfindung liegt daher die Aufgabe zugrunde, den eingangs genannten Formkasten derart weiterzuentwickeln, daß das Drahtgewebe eine längere Standzeit erhält.

Zur Lösung dieser Aufgabe ist der Formkasten nach der Erfindung dadurch gekennzeichnet, daß das Drahtgewebe zu einem erheblichen Teil durch eine mit Öffnungen versehene äußere Abdeckung abgedeckt ist. Die Abdeckung schützt das Drahtgewebe, ohne die Verteilung des Vakuums durch die Unterdruckleitung zu behindern. Die Unterdruckleitung kann ohne Gefahr für das Drahtgewebe sehr nahe am Formhohlraum angeordnet werden.

Eine besonders günstige Abschirmung des Drahtgewebes ergibt sich dadurch, daß die öffnungen der Abdeckung nur teilweise ausgeschnitten und klappenartig hochgestellt sind.

Für die Abdeckung kommen verschiedene Materialien in Frage. Vorzugsweise jedoch ist die Abdeckung von Metallstreifen gebildet. Dieses Material ist nicht nur besonders billig und leicht zu verarbeiten, sondern auch ausreichend widerstandsfähig, so daß ohne weiteres ein Schutz gegen herabfallende Gußstücke geboten wird.

Die Erfindung kann ferner dadurch gekennzeichnet sein, daß die Abdeckung mindestens teilweise am Drahtgewebe unmittelbar anliegt und ihre Öffnungen mit den Löchern im gelochten Rohr korrespondieren. Dabei dient die Abdeckung gleichzeitig zum Aufklemmen des Drahtgewebes auf das gelochte Rohr. Werden hierzu nur einzelne Bereiche der Abdeckung benutzt, so können die restlichen Bereiche im Abstand zum Rohr sozusagen eine schützende "Überdachung" des Drahtgewebes bilden. Wenn die Abdeckung vollständig anliegt, kann bei Fehlgüssen kein flüssiges Metall in den Zwischenraum zwischen Abdeckung und Drahtgewebe eindringen. Etwaige Beschädigungen des Drahtgewebes beschränken sich dann also auf die Bereiche der Öffnungen in der Abdeckung. Das Fehlen eines Hohlraums zwischen Abdeckung und Drahtgewebe ist ggf. auch deshalb von Vorteil, weil sich dort kein Sand festsetzen kann, der sonst unter Umständen erst beim Transport des leeren Formkastens herauarieseln und dann durch Staubentwicklung zu einer zusätzlichen Umweltbelastung führen könnte.

Nach einem besonders vorteilhaften Merkmal hat das gelochte Rohr einen viereckigen, insbesondere quadratischen Querschnitt. Dies bietet die Möglichkeit, die Abdeckung in einfacher Weise aus flachen Abschnitten herzustellen.

Vorzugsweise ist die Abdeckung in Längsrichtung des Rohres in Abschnitte unterteilt, die sich einfach herstellen und montieren lassen. Auch bietet sich die Möglichkeit, die Öffnungen nicht als Ausnehmungen in der Abdeckung, sondern als Zwischenräume zwischen den Abschnitten auszubilden. Dabei kann vorteilhafterweise auch das Drahtgewebe in entsprechende Abschnitte unterteilt sein. Ein etwaiger Austausch einzelner Drahtgewebefelder bereitet auf diese Weise keine Schwierigkeiten. Dies gilt insbesondere dann, wenn, wie es ferner von der Erfindung vorgeschlagen wird, sich gegenüberliegende Abschnitte durch das Rohr durchdringende Schrauben gehalten sind.

Die Erfindung wird im folgenden anhand eines bevorzugten Ausführungsbeispiels im Zusammenhang mit der beiliegenden Zeichnung näher erläutert. Die Zeichnung zeigt in:
Figur 1 eine abgebrochene Draufsicht einer erfindungsgemäßen Vorrichtung;
Figur 2 einen Schnitt entlang der Linie II-II in Figur 1.

Ein in Figur 1 in der Draufsicht teilweise dargestellter Formkasten 1 besteht aus einem oben und unten offenen Rahmen 2, dessen eine Längsseite als Hohlkastenprofil 3 ausgebildet ist und einen Anschlußstutzen 4 für eine Absaugleitung trägt. Auf der Innenseite des Hohlkastenprofils sind Schraubanschlüsse 5 für Unterdruckleitungen 6 vorgesehen, deren gegenüberliegende freie Enden in Rohrstücken 5' locker gehalten sind.

Die Unterdruckleitungen 6 bestehen mit Ausnahme ihrer beiden Enden aus Quadratrohr. Entlang aller vier Seiten sind die Rohre mit Löchern 7 versehen, die etwa 2/3 der Rohrbreite einnehmen. Jeweils drei dicht aufeinanderfolgende Löcher 7 sind von einem Abschnitt einer metallischen Abdeckung 8 abgedeckt, die öffnungen 7' in der gleichen Anordnung enthält. Zwischen beide ist ein Abschnitt eines Drahtgewebes 9 gelegt, der mittels der durch Schrauben 10 befestigten Abschnitte der Abdeckung 8 dicht festgeklemmt wird. Die Schrauben 10 durchdringen das ganze Rohr. Je zwei zusammengehörende Schrauben sind in Rohrlängsrichtung etwas gegeneinander versetzt, so daß sie aneinander vorbeikommen. Die Abschnitte des Drahtgewebes 9 werden ebenfalls von den Schrauben durchdrungen, damit die Abschnitte der Abdeckung 8 auf ihrer ganzen Länge vollflächig anliegen.

Im Betrieb sind die von den Abschnitten der Abdeckung 8 größtenteils überdeckten Abschnitte des Drahtgewebes 9 gegen die Hitze des schmelzflüssigen Gußeisens sehr gut geschützt. Eine weitere Verbesserung kann dadurch erreicht werden, daß die Rohre um 45° gedreht werden. Dann liegen sie mit ihrer keine Löcher 7 aufweisenden Längskante dem Gußteil am nächsten.

Sollte im Betrieb doch einmal ein Abschnitt des Drahtgewebes 9 schadhaft werden, dann ist der Austausch außerordentlich einfach und schnell zu bewerkstelligen. Er kann unter Umständen sogar durchgeführt werden, ohne den Formkasten aus dem Rundlauf zu nehmen.

## Patentansprüche

1. Formkasten für das Vakuumformverfahren mit mindestens einer durch den Formkasten verlaufenden Unterdruckleitung, die aus einem gelochten Rohr o.dgl. und einem darüber gezogenen feinmaschigen Drahtgewebe besteht,
dadurch gekennzeichnet,
daß das Drahtgewebe (9) zu einem erheblichen Teil durch eine mit öffnungen (7') versehene äußere Abdeckung (8) abgedeckt ist.

2. Formkasten nach Anspruch 1,
dadurch gekennzeichnet,
daß die öffnungen (7') der Abdeckung (8) nur teilweise ausgeschnitten und klappenartig hochgestellt sind.

3. Formkasten nach Anspruch 1 oder 2,
dadurch gekennzeichnet,
daß die Abdeckung (8) von Metallstreifen gebildet ist.

4. Formkasten nach einem der Ansprüche 1 bis 3,
dadurch gekennzeichnet,
daß die Abdeckung (8) mindestens teilweise am Drahtgewebe (9) unmittelbar anliegt und ihre öffnungen (7') mit den Löchern (7) im gelochten Rohr korrespondieren.

5. Formkasten nach einem der Ansprüche 1 bis 4,
dadurch gekennzeichnet,
daß das gelochte Rohr einen viereckigen, insbesondere quadratischen Querschnitt hat.

6. Formkasten nach einem der Ansprüche 1 bis 5,
dadurch gekennzeichnet,
daß die Abdeckung (8) in Längsrichtung des Rohres in Abschnitte unterteilt ist.

7. Formkasten nach Anspruch 6,
dadurch gekennzeichnet,
daß auch das Drahtgewebe (9) in entsprechende Abschnitte unterteilt ist.

8. Formkasten nach Anspruch 6 oder 7,
dadurch gekennzeichnet,
daß sich gegenüberliegende Abschnitte durch das Rohr durchdringende Schrauben (10) gehalten sind.
